# EUROPÄISCHE PATENTSCHRIFT

(11) **EP 1 760 027 B1**
(45) Veröffentlichungstag und Bekanntmachung des Hinweises auf die Patenterteilung: **30.09.2009**
(21) Anmeldenummer: 06119740.6
(22) Anmeldetag: 29.08.2006
(51) Int. Cl.: B66B 7/08

(54) **Tragmittelendverbindung für einen Aufzug**
Load bearing termination assembly for elevator
Dispositif de fin pour élément de suspension d'ascenseur

(30) Priorität: 02.09.2005 EP 05108091
(43) Veröffentlichungstag der Anmeldung: 07.03.2007
(73) Patentinhaber: Inventio AG, 6052 Hergiswil (CH)
(72) Erfinder: Ach, Ernst, 6030, Ebikon (CH)
(74) Vertreter: Gaussmann, Andreas

(56) Entgegenhaltungen:
- US-B1- 6 345 419
- US-B1- 6 484 368

## Beschreibung

Die Erfindung betrifft eine Tragmittelendverbindung für einen Aufzug zum Übertragen von in einem Tragmittel auftretenden Kräften auf eine Tragstruktur oder zum Übertragen von in der Tragstruktur auftretenden Kräfte auf das Tragmittel, wobei die Kraftübertragung mittels Reibung zwischen Tragmittel und mindestens einem vom Tragmittel umschlungenen Umschlingungselement erfolgt gemäss der Definition des unabhängigen Patentanspruchs.

Aus der Patentschrift CH 556 795 ist eine Endbefestigung für ein in einer Aufzugsanlage verwendetes Federstahlband bekannt geworden. Die Endbefestigung besteht aus einem Gehäuse mit einer Klemmhaube, in der ein Klemmkörper angeordnet ist. Das Gehäuse ist ein hohler Gusskörper, der in Lastrichtung verjüngt ist. Das Federstahlband ist über den Klemmkörper geführt und am Ende mittels einer Bandsicherung gehalten und zwischen dem keilförmigen Klemmkörper und der Klemmhaube des Gehäuses festgeklemmt.

Auch US 63 45 419 offenbart eine End befestigung für Aufzugsanlagen.

Ein Nachteil der bekannten Einrichtung liegt darin, dass zur Kraftübertragung vom Federstahlband auf das Gehäuse eine aufwändige Konstruktion des Klemmkörpers und der Klemmhaube mit Bettungsschicht notwendig ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Tragmittelendverbindung zu schaffen, die mit einem einfachen Aufbau grosse Kräfte vom Tragmittel übernehmen bzw. auf das Tragmittel übertragen kann.

Vorteilhafte Weiterbildungen der Erfindung sind in den abhängigen Patentansprüchen angegeben.

Die durch die Erfindung erreichten Vorteile sind im wesentlichen darin zu sehen, dass mit der erfindungsgemässen reibschlüssigen Tragmittelendverbindung die Klemmwirkung mit steigender Zugkraft zunimmt. Durch die mehrfache Umlenkung des Tragmittels entsteht eine Umschlingung von mehreren 180°, wobei abschnittsweise Tragmittel auf Tragmittel mit gegenläufiger Richtung und höherem Reibwert vorgesehen ist. Im übrigen ist die erfindungsgemässe Tragmittelendverbindung leicht lösbar.

Bei der erfindungsgemässen Einrichtung sind mindestens zwei Umschlingungselemente vorgesehen sind, wobei das eine Umschlingungselement mit einer Tragmittelschlaufe und mit einer zur Tragmittelschlaufe gegenläufigen weiteren Tragmittelschlaufe und das andere Umschlingungselement mit einer Tragmittelschlaufe umschlungen ist.

Anhand der beiliegenden Figuren wird die vorliegende Erfindung näher erläutert.

Es zeigen:
Fig. 1 und Fig. 2 eine Tragmittelendverbindung mit in einem Gehäuse fest angeordneten Umschlingungselementen,
Fig. 3 und Fig. 4 eine Tragmittelendverbindung mit einem in einem Gehäuse fest und einem beweglich angeordneten Umschlingungselement und
Fig. 5 gegenläufige Schlaufen eines Umschlingungselementes.

Fig. 1 und Fig. 2 zeigen eine Tragmittelendverbindung 1 bestehend aus einem ersten zylinderförmigen Umschlingungselement 2 und einem zweiten zylinderförmigen Umschlingungselement 3, die in einem Gehäuse 4 fest angeordnet sind. Das Gehäuse 4 kann zusammen mit den Umschlingungselementen 2,3 als einstückiger Gusskörper ausgebildet sein oder die Umschlingungselemente 2,3 können mit dem Gehäuse verschweisst sein. Das Gehäuse besteht im wesentlichen aus einer Rückwand 5 und einer ersten Seitenwand 6 und aus einer zweiten Seitenwand 7. Die der Rückwand 5 gegenüberliegende Gehäuseseite ist offen. Nach oben verjüngen sich die Seitenwände 6,7 und bilden zusammen mit der Rückwand 5 und einem Joch 8 ein Tragelement 9 zur Aufnahme eines Tragbolzens 10. Der Tragbolzen 10 steht in Verbindung mit einer Tragstruktur eines Aufzuges. Der Tragbolzen 10 kann beispielsweise mit einem oben im Aufzugsschacht angeordneten Tragmittelfixpunkt verbunden sein. Falls die Tragmittelendverbindung 1 um die Hochachse 180° gedreht verwendet wird, dient als Tragstruktur für den Tragbolzen 10 beispielsweise ein Joch der Aufzugskabine oder ein Rahmen des Gegengewichtes.

Als Tragmittel 11 ist ein Keilrippenriemen 11 vorgesehen. Andere Tragmittel wie beipielsweise Flachriemen oder Zahnriemen sind auch möglich. Der Riemen 11 wird in einer ersten Schlaufe 12 um das erste Umschlingungselement 2 und dann in einer zweiten Schlaufe 13 um das zweite Umschlingungselement 3 gelegt, wobei der Riemenrücken 14 den Umschlingungselementen 2,3 abgewendet ist. Dann wird der Riemen 11 in einer dritten Schlaufe 15 gegenläufig zur ersten Schlaufe 12 erneut um das erste Umschlingungselement 2 geführt und dann das Ende 16 des Riemens 11 mittels einer dem Tragelement 9 gegenüberliegenden Klemmeinrichtung 17 festgehalten. Wie in Fig. 5 gezeigt, greifen die Rippen 18 der ersten Schlaufe 12 und die Rippen 18 der dritten Schlaufe 15 ineinander, wobei der Reibwert in diesem Abschnitt zusätzlich erhöht wird.

Eine mit dem Tragbolzen 10 in Verbindung stehende Nase 19 dient als Verdrehschutz für den Tragbolzen 10 und hält die Schlaufen 12,13,15 festgezogen bei schlaffem Riemen 11.

Die Klemmeinrichtung 17 besteht aus einem am Gehäuse 4 angeordneten Steg 20 mit einem Durchbruch 21 für das Riemenende 16 und für einen mittels Schraube 22 einstellbaren Keil 23, der das Riemenende 16 am Steg 20 festklemmt. Die Klemmung am Riemenende 16 erhöht die Sicherheit gegen Riemenrutschen bei schwingender Last.

Fig. 3 und Fig. 4 zeigen eine Tragmittelendverbindung 1 bestehend aus einem dritten Umschlingungselement 24 und einem vierten Umschlingungselement 25, die im Gehäuse 4 angeordnet sind, wobei das dritte Umschlingungselement 24 beweglich ist und das vierte Umschlingungselement 25 fest mit dem Gehäuse 4 verbunden ist. Das Gehäuse 4 kann zusammen mit dem vierten Umschlingungselement 25 als einstückiger Gusskörper ausgebildet sein. Im übrigen ist das Gehäuse 4 der Fig. 3 und Fig. 4 vergleichbar mit dem Gehäuse 4 der Fig. 1 und Fig. 2 aufgebaut ausser der Klemmeinrichtung 17. Die Umschlingungselemente 24,25 sind im Querschnitt keilförmig ausgebildet.

Als Tragmittel 11 ist ein Keilrippenriemen 11 vorgesehen. Andere Tragmittel wie beipielsweise Flachriemen oder Zahnriemen sind auch möglich. Der Riemen 11 wird in einer vierten Schlaufe 26 um das dritte Umschlingungselement 24 und dann in einer fünften Schlaufe 27 um das vierte Umschlingungselement 25 gelegt, wobei der Riemenrücken 14 den Umschlingungselementen 24,25 abgewendet ist. Dann wird der Riemen 11 in einer sechsten Schlaufe 28 gegenläufig zur vierten Schlaufe 26 erneut um das dritte Umschlingungselement 24 geführt und dann das Ende 16 des Riemens 11 mittels um den Riemen 11 geführten Bändern 29 festgehalten. Wie in Fig. 5 gezeigt, greifen die Rippen 18 der vierten Schlaufe 26 und die Rippen 18 der sechsten Schlaufe 28 ineinander, wobei der Reibwert in diesem Abschnitt zusätzlich erhöht wird. Das zweimal umschlungene dritte Umschlingungselement 24 stützt sich via Riemen 11 am einmal umschlungenen vierten Umschlingungselement 25 und an der Rückwand 5 des Gehäuses 4 ab. Die Umschlingungselemente 24,25 haben im Querschnitt die Form eines Keils mit dem Winkel Ä von beispielsweise 30°.

Eine mit dem Tragbolzen 10 in Verbindung stehende Nase 19 dient als Verdrehschutz für den Tragbolzen 10 und hält die Schlaufen 26,27,28 festgezogen bei schlaffem Riemen 11.

Fig. 5 zeigt die gegenläufigen Schlaufen 12,15 des ersten Umschlingungselementes 2 bzw. die gegenläufigen Schlaufen 26,28 des vierten Umschlingungselementes 24. Die Riemenrippen 18 der gegenläufig geführten Schlaufen 12,15,26,28 greifen ineinander, wobei die Schlaufen um eine halbe Rippe 18 in Querrichtung gegeneinander verschoben sind. Anstatt Rippen 18 gegen Rippen 18 zu richten kann als Ausführungsvariante der Riemen 11 auch Rücken 14 gegen Rücken 14 gerichtet sein. Das Rippenmaterial kanm unterschiedlich zum Rückenmaterial sein, wodurch unterschiedliche Reibwerte machbar bzw. unterschiedliche Riemenzugkräfte abbaubar sind.

Zur Verbesserung des Reibwertes kann das zweite Umschlingungselement 3 bzw. das vierte Umschlingungselement 25 Längsrillen aufweisen, in die die Riemenrippen 18 passen.

Das Tragmittelende kann auch über mindestens ein weiteres Paar Umschlingungselemente geführt sein, wobei wiederum ein Umschlingungselement doppelt und gegenläufig und ein Umschlingungselement einfach umschlungen ist wie oben dargestellt.

## Patentansprüche

1. Tragmittelendverbindung (1) für einen Aufzug zum Übertragen von in einem Tragmittel (11) auftretenden Kräften auf eine Tragstruktur oder zum Übertragen von in der Tragstruktur auftretenden Kräfte auf das Tragmittel (11), wobei die Kraftübertragung mittels Reibung zwischen Tragmittel (11) und mindestens einem vom Tragmittel (11) umschlungenen Umschlingungselement (2,25) erfolgt, und wobei mindestens zwei Umschlingungselemente (2,3,24,25) vorgesehen sind, **dadurch gekennzeichnet, dass** das eine Umschlingungselement (2,24) mit einer Tragmittelschlaufe (12,26) und mit einer zur Tragmittelschlaufe (12,26) gegenläufigen weiteren Tragmittelschlaufe (15,28) und das andere Umschlingungselement (3,25) mit einer Tragmittelschlaufe (13,27) umschlungen ist.

2. Tragmittelendverbindung nach Anspruch 1,
**dadurch gekennzeichnet,**
**dass** mindestens ein Umschlingungselement (2,3,25) fest angeordnet ist.

3. Tragmittelendverbindung nach Anspruch 2,
**dadurch gekennzeichnet,**
**dass** mindestens ein Umschlingungselement (24) beweglich angeordnet ist.

4. Tragmittelendverbindung nach einem der Ansprüche 1 bis 3,
**dadurch gekennzeichnet,**
**dass** mindestens zwei Umschlingungselemente (2,3) zylinderförmig sind.

5. Tragmittelendverbindung nach einem der Ansprüche 1 bis 3,
**dadurch gekennzeichnet,**
**dass** mindestens zwei Umschlingungselemente (24,25) im Querschnitt keilförmig sind.

6. Tragmittelendverbindung nach einem der Ansprüche 1 bis 5,
**dadurch gekennzeichnet,**
**dass** das Tragmittel (11) ein Keilrippenriemen (11) mit Riemenrücken (14) und Rippen (18) ist, wobei die Riemenrippen (18) der gegenläufig geführten Schlaufen (12,15,26,28) ineinandergreifen.

7. Tragmittelendverbindung nach einem der Ansprüche 1 bis 6,
**dadurch gekennzeichnet,**
**dass** mindestens ein Umschlingungselement (13,25) Längsrillen aufweist, in die die Riemenrippen 18 passen.

8. Tragmittelendverbindung nach einem der vorhergehenden Ansprüche,
**dadurch gekennzeichnet,**
**dass** ein Gehäuse (4) mit Rückwand (5) und Seitenwänden (6,7) vorgesehen ist, an denen mindestens ein Umschlingungselement (2,3,25) angeordnet ist.

9. Tragmittelendverbindung nach Anspruch 8,
**dadurch gekennzeichnet,**
**dass** sich die Seitenwände (6,7) nach oben verjüngen und zusammen mit der Rückwand (5) und einem Joch (8) ein Tragelement (9) bilden zur Aufnahme eines Tragbolzens (10), der in Verbindung mit der Tragstruktur des Aufzuges steht.

10. Tragmittelendverbindung nach Anspruch 9,
**dadurch gekennzeichnet,**
**dass** eine mit dem Tragbolzen (10) in Verbindung stehende Nase (19) als Verdrehschutz für den Tragbolzen (10) dient und bei schlaffem Tragmittel (11) die Tragmittelschlaufen (12,13,15,26,27,28) festgezogen hält.

11. Aufzug mit Tragmittelendverbindung (1) nach den Ansprüchen 1 bis 10.

## Claims

1. Suspension means end connector (1) for an elevator that serves the purpose of transmitting forces that arise in a suspension means (11) to a suspension structure or of transmitting forces that arise in the suspension structure to the suspension means (11), the transmission of force taking place by means of friction between the suspension means (11) and at least one wrapping element (2, 25) that is wrapped by the suspension means (11), and wherein at least two wrapping elements (2, 3, 24, 25) are provided,
**characterized in that**
one of the wrapping elements (2, 24) being wrapped with a suspension-means loop (12, 26) and with a further suspension-means loop (15, 28) running opposite to the suspension-means loop (12, 26), and the other wrapping element (3, 25) being wrapped with a suspension-means loop (13, 27) .

2. Suspension means end connector according to Claim 1,
**characterized in that**
at least one wrapping element (2, 3, 25) is arranged in fixed manner.

3. Suspension means end connector according to Claim 2,
**characterized in that**
at least one wrapping element (24) is arranged in movable manner.

4. Suspension means end connector according to one of claims 1 to 3,
**characterized in that**
at least two wrapping elements (2, 3) are cylindrical.

5. Suspension means end connector according to one of claims 1 to 3,
**characterized in that**
at least two wrapping elements (24, 25) have a wedge-shaped cross section.

6. Suspension means end connector according to one of claims 1 to 5,
**characterized in that**
the suspension means (11) is a poly V belt (11) with belt back (14) and ribs (18), the belt ribs (18) of the oppositely passed loops (12, 15, 26, 28) mutually engaging.

7. Suspension means end connector according to one of claims 1 to 6,
**characterized in that**
at least one wrapping element (13, 25) has lengthwise grooves into which the belt ribs (18) fit.

8. Suspension means end connector according to one of the foregoing claims,
**characterized in that**
a housing (4) with back wall (5) and side walls (6, 7) is provided on which at least one wrapping element (2, 3, 25) is arranged.

9. Suspension means end connector according to Claim 8,
**characterized in that**
in upward direction the side walls (6, 7) taper and form together with the back wall (5) and a yoke (8) a suspension element (9) to accommodate a suspension bolt (10) that is connected to the suspension structure of the elevator.

10. Suspension means end connector according to Claim 9,
**characterized in that**
a lug (19) that is connected to the suspension bolt (10) serves to prevent rotation of the suspension bolt (10) and keeps the loops (12, 13, 15, 26, 27, 28) of the suspension means taut should the suspension means (11) be slack.

11. Elevator with suspension means end connector (1) according to claims 1 to 10.

## Revendications

1. Liaison d'extrémité d'élément de suspension (1) pour un ascenseur, pour la transmission de forces apparaissant dans un élément de suspension (11) à une structure porteuse ou pour la transmission de forces apparaissant dans la structure porteuse à l'élément de suspension (11), la transmission de forces se faisant par friction entre l'élément de suspension (11) et au moins un élément d'enroulement (2, 25) sur lequel passe celui-ci, et au moins deux éléments d'enroulement (2, 3, 24, 25) étant prévus,
**caractérisée en ce qu'**une boucle d'élément de suspension (12, 26) et une autre boucle d'élément de suspension (15, 28) inverse par rapport à celle-ci s'enroulent sur le premier élément d'enroulement (2, 24), tandis qu'une boucle d'élément de suspension (13, 27) s'enroule sur le second élément d'enroulement (3, 25).

2. Liaison d'extrémité d'élément de suspension selon la revendication 1, **caractérisée en ce qu'**au moins un élément d'enroulement (2, 3, 25) est fixe.

3. Liaison d'extrémité d'élément de suspension selon la revendication 2, **caractérisée en ce qu'**au moins un élément de suspension (24) est mobile.

4. Liaison d'extrémité d'élément de suspension selon l'une des revendications 1 à 3, **caractérisée en ce qu'**au moins deux éléments d'enroulement (2, 3) sont cylindriques.

5. Liaison d'extrémité d'élément de suspension selon l'une des revendications 1 à 3, **caractérisée en ce qu'**au moins deux éléments d'enroulement (24, 25) sont cunéiformes, en coupe transversale.

6. Liaison d'extrémité d'élément de suspension selon l'une des revendications 1 à 5, **caractérisée en ce que** l'élément de suspension (11) consiste en une courroie trapézoïdale (11) avec un dos de courroie (14) et des nervures (18), les nervures (18) des boucles (12, 15, 26, 28) qui s'enroulent en sens inverse s'interpénétrant.

7. Liaison d'extrémité d'élément de suspension selon l'une des revendications 1 à 6, **caractérisée en ce qu'**au moins un élément d'enroulement (13, 25) présente des rainures longitudinales dans lesquelles entrent les nervures (18).

8. Liaison d'extrémité d'élément de suspension selon l'une des revendications précédentes, **caractérisée en ce qu'**il est prévu un boîtier (4) avec une paroi arrière (5) et des parois latérales (6, 7) sur lesquelles est disposé au moins un élément d'enroulement (2, 3, 25).

9. Liaison d'extrémité d'élément de suspension selon la revendication 8, **caractérisée en ce que** les parois latérales (6, 7) vont en s'effilant vers le haut et forment avec la paroi arrière (5) et une partie transversale (8) un élément de suspension (9) destiné à recevoir un axe de suspension (10) relié à la structure porteuse de l'ascenseur.

10. Liaison d'extrémité d'élément de suspension selon la revendication 9, **caractérisée en ce qu'**une saillie (19) reliée à l'axe de suspension (10) sert à protéger celui-ci contre une torsion et, au cas où l'élément de suspension (11) est lâche, maintient les boucles d'élément de suspension (12, 13, 15, 26, 27, 28) serrées.

11. Ascenseur avec une liaison d'extrémité d'élément de suspension (1) selon les revendications 1 à 10.
